# EUROPÄISCHE PATENTSCHRIFT

(11) **EP 3 176 798 B1**
(45) Veröffentlichungstag und Bekanntmachung des Hinweises auf die Patenterteilung: **10.04.2019**
(21) Anmeldenummer: 16201325.4
(22) Anmeldetag: 30.11.2016
(51) Int. Cl.: H01H 1/24, H01H 1/021, H01H 1/023

(54) **KONTAKTSYSTEM EINES ELEKTRISCHEN INSTALLATIONSSCHALTERS**
CONTACT SYSTEM OF AN ELECTRICAL INSTALLATION SWITCH
SYSTÈME DE CONTACT D'UN COMMUTATEUR D'INSTALLATION ÉLECTRIQUE

(30) Priorität: 04.12.2015 DE 102015121132; 12.02.2016 DE 102016102457
(43) Veröffentlichungstag der Anmeldung: 07.06.2017
(73) Patentinhaber: ABB AG, 68309 Mannheim (DE)
(72) Erfinder: Diehl, Sven, 57078 Siegen (DE); Lange, Manfred, 44229 Dortmund (DE); Ewers, Manfred, 58239 Schwerte (DE)

(56) Entgegenhaltungen:
- EP-A1- 2 902 533
- US-A- 3 837 818
- US-A- 5 471 024
- US-A1- 2012 193 196

## Beschreibung

Die Erfindung betrifft ein in einem Schaltereinsatz befindliches Kontaktsystem eines elektrischen Installationsgerätes gemäß den Merkmalen des Anspruches 1 und wird in Schaltern von Unterputz- und Aufputzinstallationsgeräten eingesetzt.

Auf den bekannten Schaltereinsätzen elektrischer Installationsschalter ist auf dessen Schaltergehäuse eine Schaltwippe schwenkbar oder drehbeweglich befestigt, wobei die Schaltwippe über einen in das Schaltergehäuse eintauchenden Betätigungsarm auf eine Kontaktwippe bzw. eine Kontaktfeder einwirkt. Die Kinematik eines Schalters bedarf üblicherweise einer Schrägstellung der Kontaktwippe, um die Zustände "Ein" und "Aus" zu gewährleisten. Dabei liegt der Kontaktpunkt nicht optimal im Zentrum der Kontaktstelle bzw. Kontaktfläche des Kontaktstückes.

Der Schaltereinsatz ist weiterhin mit Anschlussklemmen für den Anschluss von Elektroleitungen ausgestattet, die mit mindestens einem Kontaktstück und mit der auf einem Kontaktwippenlager gelagerten Kontaktwippe zusammenwirken. Die Elektroleitungen sind mittels der durch die Schaltwippe beaufschlagbaren Kontaktwippe elektrisch miteinander verbindbar. Die Kontaktwippe ist typischerweise aus einem Biegeteil aus elektrisch leitendem Metall hergestellt.

Aus der DE 10 2009 038 234 A1 ist ein Schaltwerk eines Installationsschalters mit einem Schaltergehäuse bekannt, in welchem eine Schaltwippe schwenkbar gelagert ist und ein bewegliches Kontaktstück beaufschlagt, welches ebenfalls schwenkbar gelagert in zwei stabilen Endstellungen jeweils ein Festkontaktstück kontaktiert. Das bewegliche Kontaktstück ist als Kontaktwippe ausgebildet und federnd gelagert.

Aus der DE 37 40 022 C1 sind bewegbare als Kontaktfedern ausgebildete Kontakte bekannt, die an ihren freien Enden jeweils einen aufgenieteteten, aufgelöteten oder aufgeschweißten Kontaktniet tragen, der beispielsweise mit einer abbrandfesten Silberlegierung, wie Silber-Nickel, Silber-Metalloxiden oder verschweißresistenten Silber-Graphit, versehen ist. Bei einer entsprechenden Betätigung eines mit den beweglichen Kontaktfedern in Verbindung stehenden Betätigungsgliedes in axialer Richtung kommen die Kontakte mit entsprechend angeordneten festen Kontakten in stromführende Anlage.

Aus der DE 196 18 014 A1 ist ein als Wippschalter oder Wipptaster ausgeführtes elektrisches Schaltgerät bekannt, welches einen Gerätesockel mit Schaltkammern, mit Anschlusskontakten für anzuschließende elektrische Leiter sowie mit wenigstens einer darin angeordneten, von ersten und zweiten festen Kontakten und wenigstens einem beweglichen als Schaltwippe ausgebildeten Kontakt, gebildeten Kontaktsystem. Der bewegliche Kontakt ist von einem zugeordneten Betätigungselement betätigbar. Hier sind die festen Kontakte mit einem Kontaktlappen versehen, an welchem ein Kontaktplättchen angebracht ist, das mit dem beweglichen Kontakt zusammenarbeitet. Das mit dem Kontaktplättchen zusammenarbeitende Ende der Kontaktwippe ist ebenfalls beidseitig mit weiteren Kontaktplättchen belegt. Die Kontaktplättchen haben eine planparallele Oberfläche.

Die auf den Kontakten oftmals aufgeschweißten Kontaktplättchen sind auf Grund ihrer konstruktiven Ausgestaltung und der durch die Kinematik des Schalters bedingte Schrägstellung der Kontaktwippe, einem natürlichen Abrieb während des Schaltvorganges unterworfen. Dies ist dadurch bedingt, dass sich die Kontaktstellen der Kontakte nicht senkrecht zur Richtung der Bewegung der Schaltwippe erstrecken, so dass der Kontaktpunkt nicht optimal im Zentrum der Kontaktstelle bzw. Kontaktfläche liegt. Dadurch kann eine sichere Kontaktierung am Kontaktpunkt beeinträchtigt sein. Auch sind die durch die Schaltvorgänge verschlissenen Kontaktplättchen gar nicht oder nur unter großem Aufwand auswechselbar.

Der Erfindung liegt die Aufgabe zugrunde ein Kontaktsystem für ein elektrisches Installationsgerät, insbesondere eines Schalters anzugeben, welches vorab genannte Nachteile vermeidet und insbesondere einen einseitigen Abrieb des Kontaktmaterials auf dem Kontaktstück der Kontaktwippe des Schalters reduziert.

Diese Aufgabe wird erfindungsgemäß gelöst durch ein in einem Installationsgeräteeinsatz befindliches Kontaktsystem gemäß den Merkmalen des Anspruches 1. Das erfindungsgemäße Kontaktsystem wird als Aufputzschalter oder Unterputzschalter im Innen- oder Außenbereich eines Gebäudes eingesetzt.

Vorteilhafte Ausgestaltungen, Verbesserungen des erfindungsgemäßen Kontaktsystems sind in weiteren Ansprüchen und in der Beschreibung angegeben.

Das, in einem Schaltereinsatz eines Installationsschalters, integrierte erfindungsgemäße Kontaktsystem ist aus einer Kontaktwippe mit wenigstens einem Schaltkontakt, nachfolgend auch Kontaktstück genannt, aufgebaut.

Das Kontaktstück übt bei einer Betätigung der Kontaktwippe auf wenigstens einen Festkontakt eine Kontaktkraft aus, wodurch das Kontaktstück in seiner Endstellung den Festkontakt kontaktiert. Der Festkontakt ist vorzugsweise einstückig mit planer Oberfläche ausgebildet.

Eine auf dem Kontaktstück, beispielsweise aufgeschweißte oder aufgelötete Kontaktstelle ist erfindungsgemäß aus einem Hybridmaterial gebildet, dessen auf dem Kontaktstück aufgebrachtes Basis- oder Trägermaterial aus einem unedlen, verschweißbaren Werkstoff, wie beispielsweise Nickel, Kupfer- Nickel-, Kupfer-Zinn- oder Kupfer-Nickel-Zink-Legierungen, und der darauf aufgebrachte edelmetalhaltige Verbundwerkstoff, nachfolgend als Kontaktmaterial bezeichnet, aus einem Werkstoff mit hohen Leiteigenschaften aber geringer Verschweißfähigkeit, wie beispielsweise einer Silberlegierung, besteht.

Das auf dem Kontaktstück oder dem Festkontakt, vorzugsweise aufgeschweißte, Basismaterial ist keilförmig abgeflacht oder abgeschrägt.

Der Neigungswinkel des keilförmig ausgestalteten Basismaterials ist abhängig von der Schrägstellung der Kontaktwippe. Die Schrägstellung der Kontaktwippe ist notwendig, um die Zustände "Ein" und "Aus" des Kontaktsystems zu gewährleisten.

In einer bevorzugten Ausgestaltung der Kontaktstelle des Schaltkontaktes beträgt der Neigungswinkel des auf den Schaltkontakt aufgeschweißten unedleren Basismaterials ca. 13 Grad, wodurch eine optimale Positionierung des Kontaktpunktes beim Ein- bzw. Ausschalten des Schalters erreicht wird.

Der auf das Basismaterial aufgebrachte Verbundwerkstoff ist vorzugsweise ein ballig geformtes Kontaktmaterial.

Die mit der Erfindung erzielbaren Vorteile bestehen insbesondere darin, dass die aufgeschweißte Kontaktstelle bzw. Kontaktfläche des Schaltkontaktes mit seiner keilförmigen Ausgestaltung des Basismaterials eine ungleichmäßige Abnutzung des verhältnismäßig zum Basismaterial teuren Kontaktmaterials verhindert.

Ein weiterer Vorteil ergibt sich daraus, die das Kontaktmaterial soweit reduziert werden kann, dass ein minimaler Edelmetalleinsatz die Kosten des Kontaktsystems und damit des gesamten Installationsschalters reduziert.

Weiterhin wird durch die Verringerung eines einseitigen Abriebes des Kontaktmaterials auf den Kontaktstellen nicht nur eine sicherere Kontaktierung am Kontaktpunkt des Schaltgerätes erreicht sondern auch die Lebensdauer des Gerätes deutlich erhöht.

Das erfindungsgemäße aus der Kontaktwippe, dem darauf befindlichen Schaltkontakt und dem Festkontakt gebildete Kontaktsystem lässt sich in verschiedenen Schaltervarianten, wie beispielsweise Schaltern mit einer oder mehreren Schaltkammern, Schaltern mit einer oder mehreren Schaltwippen, Einfachschaltern, Wechsel- bzw. Zwischenstellungsschaltern oder Doppel- bzw. doppelpoligen Schaltern verwirklichen.

Die Erfindung wird nachstehend an Hand der in der Zeichnung dargestellten Ausführungsbeispiele erläutert. Es zeigen:
- **Fig.** 1: ein Schnitt durch einen Schaltereinsatz eines als Ausschalter ausgeführten Installationsschalters gemäß dem Stand der Technik,
- **Fig.** 2: ein Ausschnitt des erfindungsgemäßen Kontaktsystems, welches in einem Schaltereinsatz eines Ausschalters eingebaut ist,
- **Fig.** 3: den Ausschnitt des erfindungsgemäßen Kontaktsystems mit einer eingezeichneter Tangente im Scheitelpunkt eines ballig geformten Kontaktmaterials des Schaltkontaktes,
- **Fig.** 4: einen weiteren Ausschnitt des erfindungsgemäßen Kontaktsystems angeordnet im Schaltereinsatz, und
- **Fig.** 5: eine Ausführungsform der Kontaktwippe mit dem Kontaktstück und dem darauf angebrachten Kontaktplättchen gemäß der Erfindung.

In **Fig. 1** ist ein Schnitt durch einen Schaltereinsatz 1 eines als Ausschalter ausgeführtem Installationsschalters gemäß dem Stand der Technik gezeigt, in dem zwei Kontaktwippen 10 jeweils schwenkbar gelagert sind. Um die die Zustände "Ein" und "Aus" des Schalters zu gewährleisten, ist eine Schrägstellung der Kontaktwippen 10 vorgesehen. Die Kontaktwippen 10 sind an ihrem freien Ende mit einem Kontaktstück 20, auch Schaltkontakt genannt, ausgestaltet, welches bei einer Betätigung des mit dem Kontaktstück 20 in Verbindung stehenden Schalters jeweils ein Festkontakt 30 kontaktiert.

Die Kontaktstelle 40 ist durch ein auf dem Kontakt 20 angeschweißtes Kontaktplättchen gebildet, dass bei einer entsprechenden Betätigung des Schalters in axialer Richtung mit dem Festkontakt 30 in stromführende Anlage kommt.

In **Fig. 2** ist ein Ausschnitt des erfindungsgemäßen Kontaktsystems, welches in einem Schaltereinsatz 1 eines Ausschalters eingebaut ist, gezeigt, auf dessen Schaltergehäuse die Kontaktwippen 10, wie bereits in Fig. 1 gezeigt, schwenkbar gelagert sind. Die Kontaktwippen 10 weisen auch hier an ihren Endabschnitten jeweils einen Schaltkontakt 20 für die Kontaktierung mit den Festkontakten 30 auf.

Der Schaltkontakt 20 übt bei einer Betätigung der Kontaktwippe 10 auf den Festkontakt 30 eine Kontaktkraft aus, wodurch der mit dem Schaltkontakt 20 zusammenwirkende Festkontakt 30 elektrisch verbunden wird.

Die auf dem Schaltkontakt 20 aufgebrachte als Kontaktplättchen ausgeführte Kontaktstelle 40 ist aus einem Hybridmaterial gebildet, dessen Basismaterial aus einem kostengünstigen, unedlen, verschweißbaren Werkstoff, üblicherweise einer Kupferlegierung, besteht. Der auf das Basismaterial aufgebrachte Kontaktwerkstoff ist aus einem höherwertigen Material, beispielsweise einer Silberlegierung, mit hohen Leiteigenschaften aber geringer Verschweißfähigkeit gebildet, um ein Verschweißen der Oberflächen des Schaltkontaktes 20 und des mit dem Festkontaktes 30 miteinander zu verhindern.

Erfindungsgemäß ist das Basismaterial keilförmig abgeflacht oder abgeschrägt.

**Fig. 3** zeigt den Ausschnitt des erfindungsgemäßen Kontaktsystems eines Schalters mit eingezeichneter Tangente 21 im Scheitelpunkt eines ballig geformten Kontaktmaterials 42 des Schaltkontaktes 20. Der Festkontakt 30 verfügt ebenfalls über ein Kontaktstück 50, das im dargestellten Fall einstückig mit planer Oberfläche ausgebildet ist.

Das Basismaterial 41 des Schaltkontaktes 20 ist so keilförmig abgeflacht oder abgeschrägt, dass die Tangente 21 im Scheitelpunkt des ballig geformten Kontaktmaterials 42 in einer ersten Kontaktlage 11 zur senkrecht stehenden Achse 51 im Kontaktstück 50 des Festkontaktes 30 einen rechten Winkel aufweist und die senkrecht stehende Achse 51 zur planen Oberfläche des Kontaktstückes 50 ebenfalls einen rechten Winkel aufweist. Die erste Kontaktlage 11 ist hier die erste Stellung der Kontaktwippe 10, bei welcher der Schaltkontakt 20 den Festkontakt 30 kontaktiert (Ein- Stellung).

Der Winkel α, welcher von der Kontaktwippe 10 in der ersten Kontaktlage 11 gebildet ist, und der Keil- oder Neigungswinkel α' der Oberfläche des Basismaterials 41 des Kontaktstückes 20 sind annähernd gleich groß. Wie hier gezeigt ist das Ende bzw. der Endabschnitt der Kontaktwippe 10 in der ersten Kontaktlage 11 nicht parallel zur Tangente 21, welche hier parallel zur planen Oberfläche des Kontaktstücks 50 des Festkontaktes läuft.

In der **Fig.** 3 ist weiterhin eine zweite Stellung der Kontaktwippe 10 dargestellt, bei der das Kontaktstück 20 vom Festkontakt 30 beabstandet ist (Aus-Stellung).

**Fig.** 4 zeigt einen weiteren Ausschnitt des erfindungsgemäßen Kontaktsystems angeordnet im Schaltereinsatz, wobei der Schaltkontakt 20 auf die bewegliche Wippe 10 und/oder der Festkontakt 30 aufgeschweißt oder aufgelötet, und das Basismaterial 41, 61 zusätzlich mit der Kontaktwippe 10 bzw. dem Festkontakt 30 verprägt ist.

Das hier gezeigte einstückiges Kontaktstück 50 des Festkontaktes 30 hat eine plane Oberfläche und ist ebenfalls als Hybridbauteil ausgelegt, wobei das Basismaterial 61 aus einem unedlen, verschweißbaren Werkstoff und das darauf aufgebrachte Kontaktmaterial 62 aus einem Werkstoff mit hohen Leiteigenschaften besteht und mit planer Oberfläche ausgebildet ist.

Auch hier ist die senkrecht stehende Achse 51 zur planen Oberfläche des Kontaktstückes 50 eingezeichnet.

Alternativ kann das Kontaktmaterial 62 des festen Kontaktstückes 50 mit einer balligen Oberfläche ausgebildet sein oder wenn das Basismaterial 41 des Schaltkontaktes 20 nicht keilförmig sondern planparallel ist, kann das auf dem Festkontakt 30 befindliche festen Kontaktstück 50 als Hybridkontaktstück mit einem keilförmigen Basismaterial 61 im Winkel α' und einem Kontaktmaterial 62 zum Kontaktstück 20 ausgeführt sein (in dieser Darstellung nicht gezeigt).

Ist die Oberfläche des Kontaktstückes 50 des Festkontaktes 30 ballig, dann steht die Achse 51 senkrecht auf der Tangente im Scheitelpunkt des Kontaktstückes 50.

In einer hier ebenfalls nicht gezeigten Ausführungsvariante kann der Winkel α' auf die beiden Basismaterialien 41, 61 der Kontaktstücke (20, 50) aufgeteilt sein.

**Fig. 5** zeigt eine Ausführungsform der Kontaktwippe 10 mit dem Schaltkontakt 20 und dem darauf angebrachten Kontaktplättchen 40 gemäß der Erfindung, wobei das Basismaterial hier mit dem Bezugszeichen 41 und das Kontaktmaterial mit dem Bezugszeichen 42 gekennzeichnet ist. Das Kontaktplättchen 40 bildet mit seiner abgeschrägten Oberfläche bzw. Deckfläche, auf der das ballig geformte Kontaktmaterial 42 aufgebracht ist.

Der Neigungswinkel des keilförmig ausgestalteten Basismaterials 41 ist abhängig von der Schrägstellung der Kontaktwippe 10 beim Ein- bzw. Ausschalten des Schalters.

In der hier gezeigten bevorzugten Ausgestaltung der Kontaktstelle 40 des Schaltkontaktes 20 beträgt der Neigungswinkel des auf den Schaltkontakt 20 aufgeschweißten unedlen Basismaterials ca. 13 Grad, wodurch eine optimale Positionierung des Kontaktpunktes zwischen Kontaktstück 30 bzw. Festkontakt 30 erreicht wird.

### Bezugszeichenliste

- 1: Schaltereinsatz eines elektrischen Installationsgerätes, insbesondere eines Wippschalters oder Wipptasters
- 11: erste Stellung der Kontaktwippe, bei der das darauf befindliche Kontaktstück das feste Kontaktstück kontaktiert (Ein- Stellung)
- 12: zweite Stellung der Kontaktwippe, bei der das darauf befindliche Kontaktstück vom festen Kontaktstück beabstandet ist (Aus-Stellung)
- 10: Kontaktwippe
- 20: Schaltkontakt, Kontaktstück
- 21: Tangente
- 30: fester Schaltkontakt, Festkontakt
- 40: Kontaktfläche, Kontaktplättchen, Kontaktstelle
- 41: Basismaterial, Trägermaterial des Kontaktstückes/Schaltkontaktes
- 42: Kontaktmaterial, Kontaktwerkstoff des Kontaktstückes/Schaltkontaktes
- 50: Kontaktstück des Festkontaktes mit planer Oberfläche
- 51: senkrecht stehende Achse auf der planen Oberfläche des festen Kontaktstückes
- 61: Basismaterial, Trägermaterial des Festkontaktes
- 62: Kontaktmaterial, Kontaktwerkstoff des Festkontaktes
- α: Winkel α der Kontaktwippe in Kontaktlage
- α': Keilwinkel, Neigungswinkel des Basismaterials des Kontaktstückes

## Patentansprüche

1. Kontaktsystem für einen Aufputz- oder Unterputzschalter, dass in einen Schaltereinsatz eines elektrischen Installationsgerätes integriert und im Innen- oder Außenbereich eines Gebäudes einsetzbar ist, dessen Kontaktwippe (10) an wenigstens einem ihrer freien Enden mit einem Kontaktstück (20) ausgestattet ist,
- wobei das Kontaktstück (20) bei einer Betätigung der Kontaktwippe (10) auf wenigstens ein Kontaktstück (50) eines Festkontaktes (30) eine Kontaktkraft ausübt, wodurch das Kontaktstück (20) in seiner Endstellung den Festkontakt (30) kontaktiert,
**dadurch gekennzeichnet, dass**
- eine auf dem Kontaktstück (20) und/oder den Festkontakt (30) aufgebrachte Kontaktstelle (40) aus einem Hybridmaterial gebildet ist, dessen Basismaterial (41, 61) aus einem unedlen, verschweißbaren Werkstoff und das darauf aufgebrachte Kontaktmaterial (42, 62) aus einem Werkstoff mit hohen Leiteigenschaften besteht,
und das Basismaterial (41, 61) auf dem Kontaktstück (20) und/oder dem Festkontakt (30) keilförmig abgeflacht oder abgeschrägt ist.

2. Kontaktsystem nach einem der vorstehenden Ansprüche, **dadurch gekennzeichnet, dass** das Basismaterial (41) des Kontaktstückes (20) so keilförmig abgeflacht oder abgeschrägt ist, dass eine Tangente (21) im Scheitelpunkt eines ballig geformten Kontaktmaterials (42, 62) in einer ersten Kontaktlage (11) zu einer senkrecht stehenden Achse (51) im Kontaktstück (50) des Festkontaktes (30) einen rechten Winkel aufweist und die senkrecht stehende Achse (51) zur planen Oberfläche des Kontaktstückes (50) ebenfalls einen rechten Winkel aufweist.

3. Kontaktsystem nach einem der vorstehenden Ansprüche, **dadurch gekennzeichnet, dass** der Neigungswinkel des keilförmig ausgestalteten Basismaterials (41) von der Schrägstellung der Kontaktwippe (10) abhängig ist.

4. Kontaktsystem nach Anspruch 2 oder 3, **dadurch gekennzeichnet, dass** ein Winkel (α), welcher von der Kontaktwippe (10) in der ersten Kontaktlage (11) gebildet ist, und ein Keil- oder Neigungswinkel (α') der Oberfläche des Basismaterials 41 des Kontaktstückes (20) annähernd gleich groß sind.

5. Kontaktsystem nach einem der Ansprüche 2 bis 4, **dadurch gekennzeichnet, dass** das Basismaterial (61) des Kontaktstückes (50) des Festkontaktes (30) mit planer Oberfläche und/oder das aufgebrachte Kontaktmaterial (42, 62) mit balliger Oberfläche ausgebildet ist, wobei dann eine Achse (51) senkrecht auf der Tangente (21) im Scheitelpunkt des ballig geformten Kontaktmaterials (42, 62) des Kontaktstückes (50) des Festkontaktes (30) steht.

6. Kontaktsystem nach einem der Ansprüche 2 oder 5, **dadurch gekennzeichnet, dass** der Endabschnitt der Kontaktwippe (10) nicht parallel zur Tangente (21) des Kontaktstückes (50) des Festkontaktes (30) steht.

7. Kontaktsystem nach einem der vorstehenden Ansprüche, **dadurch gekennzeichnet, dass** das Kontaktstück (20, 50) auf die Kontaktwippe (10) und/oder auf den Festkontakt (30) aufgeschweißt oder aufgelötet ist und/oder Basismaterial (41, 61) zusätzlich mit der Kontaktwippe (10) bzw. dem Festkontakt (30) verprägt ist.

8. Kontaktsystem nach einem der Ansprüche 4 bis 7, **dadurch gekennzeichnet, dass** das Basismaterial (41) am Kontaktstück (20) nicht keilförmig sondern planparallel ist, und das dafür das auf dem Festkontakt (30) befindliche Kontaktstück (50) des Festkontaktes (30) als Hybridkontaktstück mit einem keilförmigen Basismaterial (61) im Winkel (α') und einem Kontaktmaterial (42, 62) zum Kontaktstück (20) steht.

9. Kontaktsystem nach einem der vorstehenden Ansprüche 4 bis 7, **dadurch gekennzeichnet, dass** der Winkel α' auf die beiden Basismaterialien (41, 61) der Kontaktstücke (20, 50) ist.

10. Kontaktsystem nach einem der vorstehenden Ansprüche, welches in Schaltern mit einer oder mehreren Schaltkammern, Schaltern mit einer oder mehreren Schaltwippen, Einfachschaltern, Wechsel- bzw. Zwischenstellungsschaltern oder Doppel- bzw. doppelpoligen Schaltern einsetzbar ist.

## Claims

1. Contact system for a surface-mounted or flush-mounted switch which is integrated in a switch insert of an electrical installation device and can be used in the interior or exterior region of a building, the contact rocker (10) of which contact system is equipped with a contact piece (20) at at least one of its free ends,
- wherein the contact piece (20) exerts a contact force on at least one contact piece (50) of a fixed contact (30) when the contact rocker (10) is operated, as a result of which the contact piece (20), in its end position, makes contact with the fixed contact (30), **characterized in that**
- a contact point (40), which is applied on the contact piece (20) and/or the fixed contact (30), is formed from a hybrid material, the base material (41, 61) of the said hybrid material being composed of a non-precious, weldable material and the contact material (42, 62) which is applied on the said base material consisting of a material with high conductivity properties,
and the base material (41, 61) on the contact piece (20) and/or the fixed contact (30) is flattened or bevelled in a wedge-shaped manner.

2. Contact system according to one of the preceding claims, **characterized in that** the base material (41) of the contact piece (20) is flattened or bevelled in a wedge-shaped manner such that, in a first contact position (11), a tangent (21) at the apex of a spherically shaped contact material (42, 62) is at a right angle in relation to a vertical axis (51) in the contact piece (50) of the fixed contact (30) and the vertical axis (51) is likewise at a right angle in relation to the planar surface of the contact piece (50).

3. Contact system according to either of the preceding claims, **characterized in that** the inclination angle of the base material (41) of wedge-shaped configuration is dependent on the inclined position of the contact rocker (10) .

4. Contact system according to Claim 2 or 3, **characterized in that** an angle (α) which is formed by the contact rocker (10) in the first contact position (11) and a wedge or inclination angle (α') of the surface of the base material (41) of the contact piece (20) have approximately the same magnitude.

5. Contact system according to one of Claims 2 to 4, **characterized in that** the base material (61) of the contact piece (50) of the fixed contact (30) is designed with a planar surface and/or the applied contact material (42, 62) is formed with a spherical surface, wherein an axis (51) is then perpendicular to the tangent (21) at the apex of the spherically shaped contact material (42, 62) of the contact piece (50) of the fixed contact (30).

6. Contact system according to either of Claims 2 and 5, **characterized in that** the end section of the contact rocker (10) is not parallel in relation to the tangent (21) of the contact piece (50) of the fixed contact (30).

7. Contact system according to one of the preceding claims, **characterized in that** the contact piece (20, 50) is welded or soldered onto the contact rocker (10) and/or onto the fixed contact (30) and/or base material (41, 61) is additionally embossed with the contact rocker (10) or the fixed contact (30).

8. Contact system according to one of Claims 4 to 7, **characterized in that** the base material (41) on the contact piece (20) is not wedge-shaped but rather plane-parallel, and **in that** for this purpose the contact piece (50) of the fixed contact (30), which contact piece is located on the fixed contact (30), stands as a hybrid contact piece with a wedge-shaped base material (61) at an angle (α') and a contact material (42, 62) to the contact piece (20).

9. Contact system according to one of the preceding Claims 4 to 7, **characterized in that** the angle (α') is on the two base materials (41, 61) of the contact pieces (20, 50).

10. Contact system according to one of the preceding claims which can be used in switches with one or more switching chambers, switches with one or more switching rockers, single switches, multiway or intermediate position switches or double or double-pole switches.

## Revendications

1. Système de contact destiné à un commutateur monté en saillie ou encastré, qui est intégré dans un insert de commutateur d'un appareil d'installation électrique et peut être utilisé dans la zone intérieure ou extérieure d'un bâtiment, dont la bascule de contact (10) est équipée d'une pièce de contact (20) à au moins l'une de ses extrémités libres,
- dans lequel la pièce de contact (20) exerce une force de contact sur au moins une pièce de contact (50) d'un contact fixe (30) lorsque la bascule de contact (10) est actionnée, de sorte que la pièce de contact (20), dans sa position finale, vient en contact avec le contact fixe (30),
- **caractérisé en ce qu'**un point de contact (40) qui est appliqué sur la pièce de contact (20) et/ou le contact fixe (30) est formé d'un matériau hybride dont le matériau de base (41, 61) est constitué d'un matériau non précieux et pouvant être soudé, et le matériau de contact (42, 62) qui lui est appliqué est constitué d'un matériau ayant des propriétés de forte conductivité,
- et **en ce que** le matériau de base (41, 61) est aplati ou biseauté en forme de coin sur la pièce de contact (20) et/ou le contact fixe (30).

2. Système de contact selon l'une des revendications précédentes, **caractérisé en ce que** le matériau de base (41) de la pièce de contact (20) est aplati ou biseauté en forme de coin de telle manière qu'une tangente (21) au sommet d'un matériau de contact (42, 62) formé de manière convexe dans une première position de contact (11) présente un angle droit par rapport à un axe perpendiculaire (51) dans la pièce de contact (50) du contact fixe (30) et **en ce que** l'axe perpendiculaire (51) présente également un angle droit par rapport à la surface plane de la pièce de contact (50).

3. Système de contact selon l'une des revendications précédentes, **caractérisé en ce que** l'angle d'inclinaison du matériau de base (41) configuré en coin est fonction de l'inclinaison de la bascule de contact (10).

4. Système de contact selon la revendication 2 ou 3, **caractérisé en ce qu'**un angle (α) formé par la bascule de contact (10) dans la première position de contact (11) et un angle de coin ou d'inclinaison (α') de la surface du matériau de base (41) de la pièce de contact (20) ont des valeurs approximativement égales.

5. Système de contact selon l'une des revendications 2 à 4, **caractérisé en ce que** le matériau de base (61) de la pièce de contact (50) du contact fixe (30) est formé de manière à présenter une surface plane et/ou **en ce que** le matériau de contact appliqué (42, 62) est formé de manière à présenter une surface de forme convexe, dans lequel un axe (51) perpendiculaire à la tangente (21) est alors situé au sommet du matériau de contact de forme convexe (42, 62) de la pièce de contact (50) du contact fixe (30).

6. Système de contact selon l'une des revendications 2 ou 5, **caractérisé en ce que** la partie d'extrémité de la bascule de contact (10) n'est pas parallèle à la tangente (21) à la pièce de contact (50) du contact fixe (30).

7. Système de contact selon l'une des revendications précédentes, **caractérisé en ce que** la pièce de contact (20, 50) est brasée ou soudée sur la bascule de contact (10) et/ou sur le contact fixe (30) et/ou **en ce que** le matériau de base (41, 61) est en outre estampé avec la bascule de contact (10) ou le contact fixe (30).

8. Système de contact selon l'une des revendications 4 à 7, **caractérisé en ce que** le matériau de base (41) présent sur la pièce de contact (20) n'est pas en forme de coin mais est plan-parallèle, et **en ce qu'**à cet effet, la pièce de contact (50) du contact fixe (30) se trouvant sur le contact fixe (30) est comme une pièce de contact hybride comportant un matériau de base (61) en forme de coin selon un angle (α') et un matériau de contact (42, 62) par rapport à la pièce de contact (20).

9. Système de contact selon l'une des revendications 4 à 7 précédentes, **caractérisé en ce que** l'angle (α') est sur les deux matériaux de base (41, 61) des pièces de contact (20, 50).

10. Système de contact selon l'une des revendications précédentes, pouvant être utilisé dans des commutateurs comportant une ou plusieurs chambres de commutation, des commutateurs comportant une ou plusieurs bascules de commutation, des commutateurs unipolaires, des commutateurs inverseurs ou à position intermédiaire ou des commutateurs doubles ou bipolaires.
